# EUROPÄISCHE PATENTSCHRIFT

(11) **EP 0 983 010 B1**
(45) Veröffentlichungstag und Bekanntmachung des Hinweises auf die Patenterteilung: **19.03.2003**
(21) Anmeldenummer: 98922780.6
(22) Anmeldetag: 28.04.1998
(51) Int. Cl.: A47G 33/12

(54) **WEIHNACHTSBAUMSTÄNDER**
CHRISTMAS TREE STAND
SUPPORT POUR ARBRES DE NOEL

(30) Priorität: 28.04.1997 DE 29707643 U
(43) Veröffentlichungstag der Anmeldung: 08.03.2000
(73) Patentinhaber: Krinner Innovation GmbH, 94342 Strasskirchen (DE)
(72) Erfinder: SCHULZ, Farriba, D-80799 München (DE); SCHULZ, Rainer, D-81925 München (DE)
(74) Vertreter: Leske, Thomas, Dr.
(86) Internationale Anmeldenummer: EP9802508
(87) Internationale Veröffentlichungsnummer: WO98048678

(56) Entgegenhaltungen:
- EP-A- 0 419 972
- DE-U- 29 706 967
- DE-U- 29 709 296
- US-A- 5 467 959

## Beschreibung

Die Erfindung betrifft eine Haltevorrichtung zur Aufnahme von Weihnachtsbäumen nach dem Oberbegriff des Anspruches 1 (EP 419 972 A).

Weihnachtsbaumständer in verschiedensten Ausführungen sind aus der Praxis heraus bekannt. Es werden Ständer angeboten, die aus einer Fußplatte und einem darauf senkrecht befestigten Rohr bestehen, in welchem der Weihnachtsbaum mittels mehrerer waagerecht angeordneter Knebelschrauben befestigt wird. Das Aufstellen eines Baumes mittels derartiger Ständer birgt in der Regel mehrere Probleme: Es werden zum Aufstellen und Ausrichten zwei Personen benötigt; die Baumstümpfe müssen in der Regel passend gemacht werden; die Knebelschrauben bieten nur geringe Angriffsflächen für die Finger und sind somit nur schwer zu drehen; und die Wasserversorgung ist entweder gar nicht oder nur geringfügig gewährleistet.

Es sind Ständer bekannt, deren Aufnahmerohr einen überdimensionalen Durchmesser aufweisen und in welches der Baum etwa mittig gestellt und mittels mehrerer Keile, die zwischen den Rand des Aufnahmerohres und den Baum getrieben werden, festgekeilt wird. Auch hier ist das Ausrichten des Baumes für eine Einzelperson schwierig.

Es ist ein Ständer bekannt, bei dem der zu befestigende Baumstamm in einer mit Schlitzen versehenen Hülse geführt wird, wobei ein keilförmiger Verdrängungskörper nach Art einer Überwurfmutter auf den äußeren Umfang der Hülse aufgeschraubt wird und durch sein keilförmiges Verdrängungsprofil radial angeordnete Preßbacken in Richtung Baumstamm drängt. Durch die sich radial nach innen bewegenden Preßbacken wird der in der Hülse geführte Baumstamm schließlich eingeklemmt und fixiert. Auch bei diesem Baumständer ist nachteilig, daß bei einer Abweichung des Baumstammquerschnittes von der Kreisform eine ungleichmäßige Anlage der Preßbacken und somit eine ungenügende Befestigung einerseits und eine nicht völlig senkrechte Ausrichtung andererseits erfolgt.

Weiterhin sind Weihnachtsbaumständer bekannt, z.B. gemäß EP 419 972 A, mit einem an der Grundplatte angeordneten Aufnahmeteil für den Stamm und mehreren um eine Symmetrieachse angeordneten Halteelementen, die oberhalb des Aufnahmeteils zwischen einer Lösestellung und einer Haltestellung in Ebenen unabhängig voneinander einzeln schwenkbeweglich sind, welche sich zumindest annäherend in der Symmetrieachse schneiden, wobei die Halteelemente in der Haltestellung mit einem Anlagebereich unter Druck an den Stamm des Weihnachtsbaumes anlegbar sind und nur eine Spannvorrichtung aufweisen, die über ein Kraftübertragungselement gleichzeitig an sämtlichen Halteelementen mit gleicher Krafteinwirkung angreift und die Halteelemente in ihre Haltestellung bewegt. Dieser Ständer, der ansehnliche Marktdurchdringung erreicht hat, scheint derzeit der beste zu sein. Dennoch weist auch dieser Weihnachtsbaumständer Nachteile auf: Es muß eine erhebliche manuelle Kraft in stark gebückter Stellung, bei der es schwierig ist, den Baum in gerader Stellung zu halten, erzeugt werden, um die Spannvorrichtung zu betätigen. Das Seil, welches von der Spannvorrichtung gezogen wird und die Halteelemente an den Baumstumpf anlegt, arbeitet auf zwei erheblich unterschiedlichen Ebenen, entwickelt an dem von der Spannvorrichtung am weitesten entfernten Punkt, also an den hinteren Halteelementen, eine erhebliche Zugkraft, die eine gleichmäßige Kraftverteilung auf alle Halteelemente nicht zuläßt und erfordert auch eine äußerst stabile Bauweise, d.h. ist kostenintensiv.

Es ist ein Weihnachtsbaumständer bekannt, der im aufwendigen und teuren Gußverfahren hergestellt wird und als Topf mit drei fest verbundenen Stegen im Abstand von 120° und einer Neigung von 25° in schiefer Ebene ausgebildet ist. An den Stegen sind mit entsprechenden Nuten versehene Spannkeile beweglich so angeordnet, daß der mittig eingestellte Baum auf eine mit den Spannkeilen verbundene Platte drückt und dadurch die Spannkeile an den Baum anlegt und ihn befestigt. Ein so befestigter Baum ist nur schwer wieder zu entfernen.

Der vorliegenden Erfindung liegt die Aufgabe zugrunde, eine mechanische Haltevorrichtung der gattungsgemäßen Art zu schaffen, mittels derer Weihnachtsbäume bis ca. 2.50 m Höhe, mit dicken oder dünnen Stümpfen und glatter oder ungleichmäßiger Oberfläche an den Stümpfen, in senkrechter Lage mit möglichst geringem Kraftaufwand, gleichmäßig befestigt und selbsttätig ausgerichtet werden.

Diese Aufgabe wird erfindungsgemäße durch die Merkmale des kennzeichnenden Teils des Anspruchs 1 gelöst, insbesondere dadurch, daß zwei oder mehr flexible Verbindungen von einem Fixpunkt, der kipp- und drehbeweglich angeordnet ist, über mehrere Halteelemente durch eine Umleitung an ein Zugelement geleitet werden und mittels des Zugelementes so gestrafft werden, daß die kippbeweglich angeordneten Halteelemente sich mit ihren oberen äußeren Enden in einem vorgegebenen Radius zur Symmetrieachse eines Aufnahmegefäßes, welches den Baumstumpf aufnimmt, bewegen und ihn arretieren. Durch die Anordnung des Fixpunktes auf einer auf die Halteelemente bezogenen tieferen Ebene werden die Halteelemente bei Straffung der flexiblen Verbindungen, bevor sie an die Halteelemente geleitet werden und zwischen den Halteelementen und den Endbefestigungspunkten jeweils miteinander gekreuzt sind, mittels eines Zugelementes ohne Verlust von Kräften und dennoch durch die Beweglichkeit des Fixpunktes flexibel reagierend, also Unebenheiten ausgleichend, an den Baumstumpf angelegt.

Die einfache Bedienungsweise des Zugelementes, entweder durch Betätigung eines Fußhebels oder einer Fernbedienung, die einen Elektromotor in Gang setzt, erlaubt es, den Baum sicher und zu seiner Symmetrieachse senkrecht aufzustellen, ohne sich bücken zu müssen.
- Fig. 1: ist eine schematische Draufsicht bei Funktion mit zwei flexiblen Verbindungen.
- Fig. 2: ist eine schematische Schnittdarstellung bei Funktion mit zwei flexiblen Verbindungen.
- Fig. 3: ist eine stark vereinfachte Draufsicht bei durch Abdeckhaube geschlossenem Ständer.

Mit der Grundplatte 1 gemäß Fig. 2 ist das Aufnahmegefäß 2, welches zylindrisch oder wegen des größeren Wasserinhaltes eckig ausgearbeitet sein kann und der Fixierung und Bewässerung des Weihnachtsbaumes dient, fest verbunden. Innerhalb des Aufnahmegefäßes 2 ist mittig ein Dorn 21 zur Fixierung des Baumstammes angebracht.

Zum Überführen der Halteelemente 3, 3a, 3b, 3c, die in gleichen Abständen zueinander um das Aufnahmegefäß 2 herum in oder an Lagerböcken 12, 12a, 12b, 12c, 12d, 12e, 12f, 12g schwenkbeweglich auf Lagerbolzen 13, 13a, 13b, 13c angeordnet sind, aus ihrer Ruhestellung, die durch eine oder mehrere Rückzugsfedern 7, die über Führungsnuten 22 und 22a geleitet sind, bewirkt wird, in eine Haltestellung dient eine handelsübliche Ratsche 18. Die Ratsche 18 ist in einem mit der Grundplatte 1 festverbundenen Bock 19 und 19a gelagert und rollt mittels vertikaler Druckbewegung des Hebels 20, der zur Aufnahme einer Hebelverlängerung 24, 25 eckig oder rund ausgehöhlt 20a ist, die flexiblen Verbindungen 5 und 6 auf. Diese Verbindungen 5, 6 sind durch die Öffnungen 17 und 17a geführt und nach der Umleitung 16, die mit der Grundplatte 1 fest verbunden ist, gekreuzt (Bezugsziffer 15). Die Verbindungen 5, 6 verlaufen dann durch die Führungen 14, 14a, 14b, 14c in den Halteelementen 3, 3a, 3b, 3c und sind dann nochmals an der Stelle 15a gegeneinander gekreuzt und bis zu ihren Endpunkten 11 und 11a in oder an dem kippbeweglichen Befestigungselement 8 geführt. Das Befestigungselement 8 ist mittels eines Lagerbolzens 10 an oder in einem Lagerbock 9 angebracht, welcher auf einem Abstandsbolzen 29 drehbeweglich gelagert ist.

Die Umleitung 16 und die Befestigungselemente 8, 9, die, bezogen auf die Halteelemente 3, 3a, 3b, 3c, auf einer tieferen Ebene mit der Grundplatte 1 fest verbunden sind, bewirken die gekreuzten Anordnungen 15, 15a der flexiblen Verbindungen 5 und 6 - bei nur geringfügigem Kraftaufwand mittels der Spannvorrichtung 4 - ein sehr direktes und dennoch flexibles Zugverhalten der flexiblen Verbindungen 5 und 6. Dadurch und durch die gleitende Bewegungsfreiheit, die die flexiblen Verbindungen 5, 6 in den Führungsbohrungen 14, 14a, 14b, 14c haben, können die Halteelemente 3, 3a, 3b, 3c den jeweils benötigten Druck, unter Berücksichtigung von Unebenheiten und Schiefwuchs, in hervorragender Form an den zu haltenden Baumstamm bringen und ihn in vorgegebener senkrechter Stellung ausrichten und befestigen.

In Abwandlung zu Fig. 1 kann gemäß Fig. 2 und 3 das Aufrollen der flexiblen Verbindungen 5, 6 von einem Elektromotor 26, der von einem 12V-Akku bzw. Trafo 28 mit Strom versorgt und mittels einer Fernbedienung 30 gesteuert wird, über eine Antriebswelle 27 unter Vorschaltung einer Ratsche 18, die bei Stromausfall das ungewollte Lösen der flexiblen Verbindungen 5 und 6 und somit der Halteelemente 3, 3a, 3b, 3c verhindern soll, übernommen werden.

Das Anbringen einer wasserdicht gekapselten 220V-Steckdose 32 in der Abdeckhaube 31 zum Anschluß elektrischer Weihnachtsbaumkerzen macht den bedienungsfreundlichen Weihnachtsbaumständer zu einer wirklichen Komplettlösung.

Durch Lösen der Ratschensperre 20b, 33 wird die Ratsche 18 und somit die Spannung auf die flexiblen Verbindungen 5, 6 freigegeben. Die Rückholfeder 7 kann die Halteelemente 3, 3a, 3b, 3c unterhalb ihrer Lagerung 13, 13a, 13b, 13c zu ihrer Symmetrieachse hin zusammenziehen, so daß die Halteelemente 3, 3a, 3b, 3c, die mit ihren oberen Enden den Baum halten, diesen freigeben. Der Weihnachtsbaum kann entnommen werden.

## Patentansprüche

1. Mechanische Haltevorrichtung zur Aufnahme von Weihnachtsbäumen verschiedener Größe und Beschaffenheit der Baumstümpfe, bestehend aus einer Grundplatte (1), einem mit der Grundplatte (1) fest verbundenen Aufnahmegefäß (2) mit Zentrierdorn (21), mehreren Halteelementen (3, 3a, 3b, 3c), die in gleichen Abständen zueinander um das Aufnahmegefäß (2) herum angeordnet unabhängig voneinander schwenkbeweglich oberhalb des Aufnahmegefäßes (2) in ihrer Haltestellung mit den zur Symmetrieachse weisenden Flächen einen Weihnachtsbaum ausrichten und halten, und nur einer Spannvorrichtung (4), mittels welcher die zum Ausrichten und Halten des Baumes erforderliche Kraft möglichst gleichmäßig über die Halteelemente (3, 3a, 3b, 3c) so an den Baumstumpf bringbar ist, daß mögliche Unebenheiten oder schiefer Wuchs ausgeglichen werden,
**dadurch gekennzeichnet, daß**
mittels der Spannvorrichtung (4) über mehrere Kraftübertragungselemente (5, 6) und deren Umleitungen (8, 9, 16) an zumindest einem Befestigungselement (8) die Kraft an den Baumstumpf bringbar ist.

2. Haltevorrichtung nach Anspruch 1, **dadurch gekennzeichnet, daß** das Befestigungselement (8) kippbeweglich angebracht ist.

3. Haltevorrichtung nach Anspruch 1 und 2, **dadurch gekennzeichnet, daß** ein Lagerbock (9) vorgesehen ist, welcher an dem Befestigungselement (8) kippbeweglich angebracht ist und drehbeweglich angeordnet ist.

4. Haltevorrichtung nach einem der Ansprüche 1 bis 3, **dadurch gekennzeichnet, daß** das Kraftübertragungselement (5, 6) aus mindestens zwei flexiblen Verbindungen besteht.

5. Haltevorrichtung nach Anspruch 4, **dadurch gekennzeichnet, daß** die flexiblen Verbindungen (5, 6) Stahlseile sind.

6. Haltevorrichtung nach Anspruch 1 bis 5, **dadurch gekennzeichnet, daß** die flexiblen Verbindungen (5, 6) bezüglich der Zugrichtung nach der Umleitung (16) und vor dem Befestigungselement (8, 9) gegeneinander gekreuzt (15, 15a) sind.

7. Haltevorrichtung nach einem der Ansprüche 1 bis 6, **dadurch gekennzeichnet, daß** das Aufnahmegefäß (2) eckig ausgeformt ist.

8. Haltevorrichtung nach einem der Ansprüche 1 bis 7, **dadurch gekennzeichnet, daß** die Spannvorrichtung (4) mit einem verlängerungsfähig ausgestaltetem Hebel (20) ausgestattet ist.

9. Haltevorrichtung nach einem der Ansprüche 1 bis 7, **dadurch gekennzeichnet, daß** die Kraftübertragungselemente (5, 6) mittels eines Elektromotors (26, 27) gespannt und gelöst werden.

10. Haltevorrichtung nach Anspruch 9, **dadurch gekennzeichnet, daß** dem Elektromotor (26, 27) eine lösbare Rastklinkeneinrichtung (18) vorgeschaltet ist.

11. Haltevorrichtung nach Anspruch 9 oder 10, **dadurch gekennzeichnet, daß** der Elektromotor (26, 27) von einem vorgeschalteten Transformator (28) mit Strom einer entsprechenden Stärke und Spannung versorgt wird.

12. Haltevorrichtung nach einem der Ansprüche 9 bis 11, **dadurch gekennzeichnet, daß** der Elektromotor (26, 27) mittels einer Fernbedienung (30) gesteuert wird.

13. Haltevorrichtung nach einem der Ansprüche 1 bis 12, **dadurch gekennzeichnet, daß** eine 220 V-Steckdose (32) zum Anschluß von elektrischen Weihnachtsbaumkerzen fest mit dem Ständer verbunden ist.

## Claims

1. Mechanical retaining device for receiving Christmas trees of various size and trunk shapes, comprising a base plate (1), a receiving vessel (2), which is fixed to the base plate (1) and has a centring spike (21), a plurality of retaining elements (3, 3a, 3b, 3c) which, arranged at regular intervals around the receiving vessel (2) being pivotable independently of one another and align and retain a Christmas tree in their retaining position above the receiving vessel (2) by way of their surfaces oriented towards the axis of symmetry, and having just one tensioning device (4) by means of which the force which is necessary for aligning and retaining the tree can be applied to the tree trunk as uniformly as possible via the retaining elements (3, 3a, 3b, 3c) so as to compensate for any possible unevennesses or slanted tree growth, **characterized in that** the force is transmittable to the tree by means of the tensioning device (4) via a plurality of force-transmitting elements (5, 6) and the diverting elements (8, 9, 16) thereof on at least one fastening element (8).

2. Mechanical retaining device according to claim 1, **characterized in that** the fastening element (8) is provided such that it can be tilted.

3. Mechanical retaining device according to claim 1 and 2, **characterized in that** there is provided a baring block (9) which is provided on the fastening element (8) such that it can be tilted and is arranged in a rotatable manner.

4. Mechanical retaining device according to one of claims 1 to 3, **characterized in that** the force-transmitting element (5, 6) comprises at least two flexible connections.

5. Mechanical retaining device according to claim 4, **characterized in that** the flexible connections (5, 6) are steel cables.

6. Mechanical retaining device according to claim 1 to 5, **characterized in that**, in relation to the pulling direction, the flexible connections (5, 6) are crossed (15, 15a) with respect to one another downstream of the diverting element (16) and upstream of the fastening element (8, 9).

7. Mechanical retaining device according to one of claims 1 to 6, **characterized in that** the receiving vessel (2) is polygonal.

8. Mechanical retaining device according to one of claims 1 to 7, **characterized in that** the tensioning device (4) is equipped with a lever (20) which can be extended.

9. Mechanical retaining device according to one of claims 1 to 7, **characterized in that** the force-transmitting elements (5, 6) are tensioned and released by means of an electric motor (26, 27).

10. Mechanical retaining device according to claim 9, **characterized in that** a releasable catch device (18) is arranged upstream of the electric motor (26, 27).

11. Mechanical retaining device according to claim 9 or 10, **characterized in that** the electric motor (16, 17) is supplied with power of an appropriate magnitude and voltage by an upstream transformer (28).

12. Mechanical retaining device according to one of claims 9 to 11, **characterized in that** the electric motor (26, 27) is controlled by a remote control means (30).

13. Mechanical retaining device according to one of claims 1 to 12, **characterized in that** a 220 V socket (32) is fixed to the stand for the connection of electric Christmas-tree lights.

## Revendications

1. Dispositif mécanique de maintien pour recevoir des arbres de Noël de diverses tailles et natures de tronc, formé d'une plaque de sol (1), d'un pot de réception (2) avec une pointe de centrage (21) fixement relié à la plaque de sol (1), plusieurs éléments de maintien (3, 3a, 3b, 3c) qui sont configurés autour du pot de réception (2) avec espacement uniforme entre eux et, mobiles à basculement indépendamment les uns des autres au-dessus du pot de réception (2), dans leur position de maintien dressent et maintiennent un arbre de Noël avec des surfaces selon l'axe de symétrie, et un unique dispositif de serrage (4) au moyen duquel la force nécessaire au dressage et au maintien de l'arbre peut être appliquée si possible de façon uniforme par les éléments de maintien (3, 3a, 3b, 3c) au tronc de l'arbre d'une façon telle que soient compensées les éventuelles irrégularités ou tailles en biseau,
**caractérisé en ce que**
la force peut être appliquée au tronc de l'arbre au moyen du dispositif de serrage (4) par plusieurs éléments de transfert de force (5, 6) et des liaisons (8, 9, 16) de ceux-ci à au moins un élément de fixation (8).

2. Dispositif de maintien selon la revendication 1, **caractérisé en ce que** l'élément de fixation (8) est rendu mobile oscillant.

3. Dispositif de maintien selon la revendication 1 ou 2, **caractérisé en ce qu'**il est prévu un palier support (9) qui est rendu mobile oscillant sur l'élément de fixation (8) et qui est monté mobile à rotation.

4. Dispositif de maintien selon l'une des revendications 1 à 3, **caractérisé en ce que** l'élément de transfert de force (5, 6) est formé d'au moins deux liaisons flexibles.

5. Dispositif de maintien selon la revendication 4, **caractérisé en ce que** les liaisons flexibles (5, 6) sont des filins d'acier.

6. Dispositif de maintien selon l'une des revendications 1 à 5, **caractérisé en ce que** les liaisons flexibles (5, 6) sont croisées entre elles (15, 15a) en se référant à la direction allant vers la dérivation (16) et avant l'élément de fixation (8, 9).

7. Dispositif de maintien selon l'une des revendications 1 à 6, **caractérisé en ce que** l'on a donné au pot de réception (2) une forme anguleuse.

8. Dispositif de maintien selon l'une des revendications 1 à 7, **caractérisé en ce que** le dispositif de serrage (4) est équipé d'un levier (20) pourvu d'une possibilité d'extension.

9. Dispositif de maintien selon l'une des revendications 1 à 7, **caractérisé en ce que** les éléments de transfert de force (5, 6) sont mis en tension et desserrés au moyen d'un moteur électrique (26, 27)

10. Dispositif de maintien selon la revendication 9, **caractérisé en ce que** le moteur électrique (26, 27) est monté en amont d'un dispositif à cliquet libérable (18).

11. Dispositif de maintien selon la revendication 9 ou 10, **caractérisé en ce que** le moteur électrique (26, 27) est alimenté en courant à la force et à la tension correspondantes par un transformateur (28) monté en amont.

12. Dispositif de maintien selon l'une des revendications 9 à 11, **caractérisé en ce que** le moteur électrique (26, 27) est piloté par une télécommande (30).

13. Dispositif de maintien selon l'une des revendications 1 à 12, **caractérisé en ce qu'**une prise 220 V (32) de raccordement d'une guirlande électrique d'arbre de Noël est fixement reliée au socle.
